# EUROPÄISCHE PATENTSCHRIFT

(11) **EP 1 151 710 B1**
(45) Veröffentlichungstag und Bekanntmachung des Hinweises auf die Patenterteilung: **07.01.2004**
(21) Anmeldenummer: 01103034.3
(22) Anmeldetag: 09.02.2001
(51) Int. Cl.: A47K 5/12

(54) **Spender für flüssige Handwasch- oder Handpflegemittel**
Dispenser for liquid hand wash or hand-care product
Distributeur de savon liquide ou de crème pour les mains

(30) Priorität: 05.05.2000 DE 20008128 U; 12.07.2000 DE 20012296 U
(43) Veröffentlichungstag der Anmeldung: 07.11.2001
(73) Patentinhaber: Roth, Eckart, 72213 Altensteig (DE)
(72) Erfinder: Roth, Eckart, 72213 Altensteig (DE)
(74) Vertreter: Reimold, Otto, Dipl.-Phys. Dr.

(56) Entgegenhaltungen:
- EP-A- 0 362 835
- EP-A- 0 655 395
- FR-A- 2 772 583
- GB-A- 1 113 680

## Beschreibung

Die Erfindung betrifft einen Spender gemäss des Oberbegriffs des Anspruchs 1.

Übliche Spender, die insbesondere in Krankenhäusern, Pflegeheimen oder dergleichen Einrichtungen verwendet werden, weisen eine oberhalb der Abgabeöffnung nach vorne ragende Betätigungspartie auf, die mit einem Ellenbogen oder einer Hand nach unten gedrückt wird, so dass das Wasch- oder Handpflegemittel in die andere Hand fällt, die unter die Abgabeöffnung gehalten wird. Der Benutzer benötigt also unbedingt beide Hände. Außerdem versperrt der die Betätigungspartie nach unten drückende Arm die Sicht zur Abgabeöffnung, so dass es häufig vorkommt, dass die andere Hand nur ungenau unter die Abgabeöffnung gehalten wird und das Wasch- oder Pflegemittel neben der anderen Hand nach unten tropft.

Ein weiterer Nachteil besteht darin, dass ein solcher Spender in Tiefenrichtung verhältnismäßig viel Platz benötigt, was vor allem dann störend ist, wenn der Spender hinter einer Schranktüre oder dergleichen untergebracht werden soll.

Ferner geht aus der FR-A-2 772 583 ein Spender der eingangs genannten Art mit Einhandbedienung hervor, bei dem sich die Betätigungspartie der Betätigungseinrichtung von der Schwenkachse aus unterhalb der Pumppartie seitlich am das Wasch- oder Pflegemittel enthaltenden Behälter vorbei nach vorne vor die Abgabeöffnung erstreckt. Der Raum, in den die Finger des Benutzers eingeführt werden, wird von dem das Wasch- oder Pflegemittel enthaltenem Behälter begrenzt, der in der Nähe der Abgabeöffnung angeordnet ist. Drückt der Benutzer die Betätigungspartie, gelangt das Wasch- oder Pflegemittel aus der Abgabeöffnung auf seine Finger.

Ausgehend hiervon liegt der vorliegenden Erfindung die Aufgabe zugrunde, einen Spender der eingangs genannten Art zu schaffen, der bequem bedienbar ist und in Tiefenrichtung verhältnismäßig wenig Platz in Anspruch nimmt.

Diese Aufgabe wird erfindungsgemäß durch die Merkmale des Anspruchs 1 gelöst.

Auf diese Weise kann die Betätigung mit der gleichen Hand, die das Wasch- oder Pflegemittel aufnimmt, erfolgen, so dass sozusagen eine Einhandbedienung vorliegt. Dabei ist die Sicht zur Abgabeöffnung frei, so dass man die Hand in entsprechender Lage halten kann. Ferner muss die Betätigungspartie an der Spender-Vorderseite nicht oder nur verhältnismäßig wenig vorstehen, so dass sich der Spender platzsparend bauen lässt.

Die Betätigungspartie kann zusätzlich eine Armanlagefläche zum Anlegen eines Arms des Benutzers bilden, so dass, falls gewünscht, anstelle der Betätigung mit dem Handrücken auch eine Betätigung mit dem Arm, der nicht zu der des Wasch- oder Pflegemittel aufnehmenden Hand gehört, möglich ist.

Zweckmäßige Ausgestaltungen der Erfindung sind in den Unteransprüchen angegeben.

Ausführungsbeispiele der Erfindung werden nun anhand der Zeichnung erläutert. Es zeigen:
- Figur 1: einen erfindungsgemäßen Spender in schematischer Seitenansicht zusammen mit einer an die Betätigungspartie angelegten Hand,
- Figur 2: den Spender nach Figur 1 in schematischer Vorderansicht vom Benutzer her gesehen und
- Figuren 3 bis 6: jeweils ein weiteres Ausführungsbeispiel mit variierter Betätigungspartie in noch weiter schematisierter Vorderansicht.

Der aus den Figuren 1 und 2 hervorgehende Spender 1 wird üblicherweise im Bereich eines Waschbeckens an einer Wand befestigt und dient zur portionsweisen Abgabe eines flüssigen Handwasch- oder Handpflegemittels, das sich in einem nachfüllbaren Behälter 2 befindet, der in einem Gehäuse 3 des Spenders 1 untergebracht ist. An der dem Benutzer zugewandten Spender-Vorderseite 4 ist eine nach unten gerichtete Abgabeöffnung 5 angeordnet, aus der das Wasch- oder Pflegemittel in eine darunter gehaltene Hand 6 des Benutzers abgegeben wird.

Die Abgabeöffnung 5 befindet sich an einer vor das Spendergehäuse 3 vorstehenden Spenderpartie 7, so dass unterhalb der Abgabeöffnung 5 ausreichend Platz für die Hand 6 vorhanden ist.

Das Fördern des Wasch- oder Pflegemittels aus dem Behälter 2 zur Abgabeöffnung 5 erfolgt mit Hilfe einer oberhalb des Behälters 2 angeordneten Pumpeinrichtung 8, von der aus ein Pumprohr 9 in den Behälter 2 eintaucht. Der Pumpeinrichtung 8 ist eine Betätigungseinrichtung 10 zugeordnet, bei deren Betätigung das Wasch- oder Pflegemittel zur Abgabeöffnung 5 gepumpt wird. Die Abgabeöffnung 5 befindet sich etwa in Höhe der Pumpeinrichtung 8.

Die somit die Abgabe des Wasch- oder Pflegemittels steuernde Betätigungseinrichtung 10 weist eine an der Spender-Vorderseite 4 angeordnete, vom Benutzer durch Drücken in von vorne nach hinten gerichteter Betätigungsrichtung 11 zu betätigende Betätigungspartie 12 auf. Die Betätigungsrichtung 11 entspricht im Wesentlichen der Tiefenrichtung des Spenders 1, kann jedoch auch etwas geneigt zu dieser sein. Beim Ausführungsbeispiel findet die Betätigung, wie noch beschrieben wird, durch ein Verschwenken der Betätigungspartie 12 statt.

Die Betätigungspartie 12 ist unterhalb der Abgabeöffnung 5 angeordnet (die Angaben "oben" und "unten" beziehen sich auf die montierte Lage des Spenders an einer Wand oder dergleichen) und bildet eine Handanlagefläche 13 zum Anlegen des Rückens der Hand 6 des Benutzers beim Drücken gegen die Betätigungspartie 12. Dabei ist die Anordnung so getroffen, dass beim Drücken der Betätigungspartie 12 in Richtung gemäß Pfeil 11 das Wasch- oder Pflegemittel in die gegen die Betätigungspartie 12 drückende Hand 6 fällt. Wie aus Figur 1 ersichtlich ist, ist beim Ausführungsbeispiel die Abgabeöffnung 5 der Betätigungspartie 12 zum Benutzer hin vorgelagert.

Die dargestellte Betätigungspartie 12 wird von einem U-artigen Betätigungsbügel 14 gebildet, dessen Bügelschenkel 15, 16 in Vorderansicht (Figur 2) beiderseits der Abgabeöffnung 5 von oben nach unten verlaufen und unten durch einen Quersteg 17 miteinander verbunden sind. Die Anlagefläche 13 für den Handrücken wird, je nach dem Abstand der beiden Bügelschenkel 15, 16 voneinander, von dem Quersteg 17 und/oder den Bügelschenkeln 15, 16 gebildet.

Wie aus Figur 1 ersichtlich ist, verläuft die Betätigungspartie 12, d.h. beim Ausführungsbeispiel der Betätigungsbügel 14, in Seitenansicht von oben nach unten vorne geneigt. Auf diese Weise ergibt sich hinter der Betätigungspartie 12 genügend Platz zum Verschwenken in Richtung gemäß Pfeil 11, damit die Pumpeinrichtung 8 betätigt wird.

Die Betätigungseinrichtung 10 bildet außer der Betätigungspartie 12 eine der Pumpeinrichtung 8 zugeordnete Pumppartie 18. Dabei ist die Betätigungseinrichtung 10 und dabei deren Pumppartie 18 vom Benutzer aus gesehen hinter dieser um eine quer verlaufende Schwenkachse 19 schwenkbar am Gehäuse 3 gelagert. Die Pumppartie 18 verläuft von der Schwenkachse 19 aus nach vorne, wo sich die nach unten gerichtete Betätigungspartie 12 anschließt.

Drückt man die Betätigungspartie 12 in Richtung gemäß Pfeil 11, schwenkt die Betätigungseinrichtung 10 in Figur 1 entgegen dem Uhrzeigersinn, so dass die Pumppartie 18 das zugewandte Teil der Pumpeinrichtung 8 nach unten drückt, so dass der Pumphub ausgeführt und das Wasch- oder Pflegemittel zur Abgabeöffnung 5 gefördert wird. Lässt die Hand 6 nach der Aufnahme der Wasch- oder Pflegemittelportion die Betätigungspartie 12 los, wird die Betätigungseinrichtung 10 in ihre aus Figur 1 dargestellte Ausgangslage zurückgestellt. Dies kann mittels einer nicht dargestellten Federanordnung, die in die Pumpeinrichtung 8 integriert sein kann, erfolgen.

Auf die Einzelheiten der Pumpeinrichtung 8 kommt es im vorliegenden Falle nicht näher an. Spender mit solchen Pumpeinrichtungen sind allseits bekannt, so dass sich eine weitere Beschreibung erübrigt.

Die Betätigungseinrichtung 9 besteht zweckmäßigerweise zumindest im Wesentlichen aus drahtförmigem Material, so dass zwei beiderseits der Abgabeöffnung 5 angeordnete Seitenschenkel 20, 21 gebildet werden, die in Seitenansicht (Figur 1) eine abgebogene Gestalt aufweisen, so dass einerseits der Biegestelle 22 die von oben nach unten verlaufenden Bügelschenkel 15, 16 des Betätigungsbügels 14 und andererseits der Biegestelle 22 zur Pumppartie 18 gehörende Schenkelabschnitte 23 gebildet werden, die jeweils in Fortsetzung eines Bügelschenkels 15 bzw. 16 nach hinten verlaufen, wo in Figur 1 die Schwenkachse 19 angeordnet sein kann. Die beiden Schenkelabschnitte 23 der Pumppartie 18 können über einen Querstab 24 miteinander verbunden sein, der an der Pumppartie 8 aufliegt und diese beim Verschwenken der Betätigungseinrichtung 10 betätigt.

Die Spenderpartie 7, an der die Abgabeöffnung 5 angeordnet ist, ragt zwischen den beiden Seitenschenkeln 20, 21 nach vorne.

Die vorstehende Beschreibung gilt sinngemäß auch für die aus den Figuren 3 bis 6 hervorgehenden Spender 25, 26, 27, 28, so dass nachstehend nicht Varianten der Schwenkachse 19 und Pumppartie 18 sondern nur die Unterschiede der frontseitigen Betätigungspartien erläutert werden.

Bei diesen Spendern 25 bis 28 bildet die Betätigungspartie 12 nicht nur die Handanlagefläche 13 zum Betätigen mit dem Handrücken sondern außerdem eine Armanlagefläche 29, so dass der Benutzer die Betätigungspartie 12 auch mit dem Arm (Unterarm, Ellenbogen oder Oberarm) nach hinten drücken und betätigen kann, und zwar mit dem Arm, der nicht zu der das Wasch- oder Pflegemittel aufnehmenden Hand gehört.

Die Armanlagefläche 29 befindet sich bei den Spendern 25 und 27 unterhalb und bei den Spendern 26, 28 seitlich der Handanlagefläche 13. Im Falle der aus den Figuren 3 und 5 hervorgehenden Spendern 25 und 27 kann der Arm beim Drücken gegen die Armanlagefläche 29 auch an der Handanlagefläche 13 anliegen.

Wie in den Figuren 1 und 2 wird bei den Ausführungsformen nach den Figuren 3 bis 6 die Betätigungspartie 12 von entsprechend gebogenem drahtförmigem Material gebildet. Die an die Betätigungsparte 12 angesetzte Pumppartie ist in den Figuren 3 bis 6 nicht eingezeichnet. Sie entspricht, zumindest im Wesentlichen, der Pumppartie des Spenders 1.

Bei den Betätigungspartien 12 der Spender 25 bis 28 handelt es sich, ebenfalls in Übereinstimmung mit den Figuren 1 und 2, um einen Betätigungsbügel 14. Bei den Spendern 25 und 26 ist dies ein U-artiger Betätigungsbügel 14, während im Falle der Spender 27 und 28 ein L-ähnlicher Betätigungsbügel 14 vorliegt. Der U-artige Betätigungsbügel 14 der Spender 25 und 26 weist, wiederum dem Ausführungsbeispiel nach den Figuren 1 und 2 entsprechend, zwei in Vorderansicht beiderseits der Abgabeöffnung 5 von oben nach unten verlaufende und unten durch einen Quersteg 17 miteinander verbundene Bügelschenkel 15, 16 auf. Der L-ähnliche Betätigungsbügel 14 der Spender 27 und 28 bildet dagegen nur einen einerseits der Abgabeöffnung 5 von oben nach unten verlaufenden Bügelschenkel 16, an den unten ein Quersteg 17 angesetzt ist.

Der Quersteg 17 des U-ähnlichen Betätigungsbügels 14 des Spenders 25 und der Quersteg 17 des L-ähnlichen Betätigungsbügels 14 des Spenders 27 wird von zwei mit Abstand untereinander angeordneten Einzelquerstegen 30 und 31 gebildet, von denen der obere Einzelquersteg 30 als Handanlagefläche 13 und der untere Einzelquersteg 31 als Armanlagefläche 29 dient. Im Falle des Spenders 25 verläuft der obere Einzelquersteg 30 zwischen den beiden Bügelschenkeln 15, 16 und ist an diese angeschweißt. Bei dem Spender 27 der Figur 5 sind die beiden Einzelquerstege 30, 31 durch entsprechendes Biegen des drahtförmigen Materials über einen Verbindungssteg 32 einstückig miteinander verbunden.

Während sich bei den Spendern 25 und 27 die Armanlagefläche 29 unterhalb der Handanlagefläche 13 befindet, ist bei den Spendern 26 und 28 die Armanlagefläche 29 seitlich angeordnet. Hierzu weist der Betätigungsbügel 12 der beiden Spender 26, 28 eine seitlich über das Spendergehäuse 3 vorstehende Armanlagepartie 33 auf, die an den Bügelschenkel 16 angebogen ist und unten in den Quersteg 17 übergeht.

Damit sich bei zwei nebeneinander montierten Spendern mit seitlich vorstehenden Armanlagepartien 33 diese nicht stören, kann man die Armanlagepartien nach entgegengesetzten Seiten vorstehen lassen.

In jedem Falle kann es zweckmäßig sein, dass die Abgabeöffnung 5 in Querrichtung außermittig und dabei zur der Armanlagefläche 29 entgegengesetzten Seite hin versetzt am Spender angeordnet ist, wie es in der Zeichnung bei dem Spender 28 in Figur 6 der Fall ist.

Bei allen Spendern 25 bis 28 könnte der Quersteg 17 auch eine Anlageplatte tragen oder von einer Anlageplatte gebildet werden. Diese Variante ist leicht vorstellbar, so dass sie nicht weiter dargestellt ist.

## Patentansprüche

1. Spender für flüssige Handwasch- oder Handpflegemittel, mit einer an der dem Benutzer zugewandten Spender-Vorderseite (4) angeordneten, nach unten gerichteten Abgabeöffnung (5) für das Wasch- oder Pflegemittel, einer oberhalb eines das Wasch- oder Pflegemittel aufnehmenden Behälters (2) angeordneten Pumpeinrichtung (8) zum Pumpen des Wasch- und Pflegemittels aus dem Behälter (2) zur Abgabeöffnung (5) und einer die Abgabe des Wasch- oder Pflegemittels steuernden Betätigungseinrichtung (10), die vom Benutzer aus gesehen hinter der Pumpeinrichtung (8) um eine Schwenkachse (19) schwenkbar gelagert ist und eine der Pumpeinrichtung (8) zugeordnete Pumppartie (18), die von der Schwenkachse (19) unter Angreifen an der Pumpeinrichtung (8) nach vorne verläuft, und eine an der Spender-Vorderseite (4) angeordnete, vom Benutzer durch Drücken in Betätigungsrichtung (11) zu betätigende Betätigungspartie (12) aufweist, wobei die Betätigungspartie (12) nach unten gerichtet ist, in Seitenansicht gesehen nach unten vorne verläuft und eine Handanlagefläche (13) zum Anlegen des Rückens einer Hand (6) des Benutzers beim Drücken in von vorne nach hinten gerichteter Betätigungsrichtung (11) bildet, und wobei die Abgabeöffnung (5) der Betätigungspartie (12) zum Benutzer hin vorgelagert und die Betätigungspartie (12) so unterhalb der Abgabeöffnung (5) angeordnet ist, dass beim Gebrauch das Wasch- oder Pflegemittel in die gegen die Betätigungspartie (12) drückende Hand fällt, **dadurch gekennzeichnet, dass** sich die Betätigungspartie (12) vorne an die Pumppartie (18) anschließt.

2. Spender nach Anspruch 1, **dadurch gekennzeichnet, dass** die Betätigungspartie (12) eine Armanlagefläche (29) zum Anlegen eines Arms des Benutzers bildet.

3. Spender nach Anspruch 1 oder 2, **dadurch gekennzeichnet, dass** die Armanlagefläche (29) unterhalb der Handanlagefläche (13) oder seitlich von dieser angeordnet ist.

4. Spender nach einem der Ansprüche 1 bis 3, **dadurch gekennzeichnet, dass** die Betätigungspartie (12) von einem U-artigen Betätigungsbügel (14) gebildet wird, dessen Bügelschenkel (15, 16) in Vorderansicht beiderseits der Abgabeöffnung (5) von oben nach unten verlaufen und unten durch einen Quersteg (17) miteinander verbunden sind.

5. Spender nach einem der Ansprüche 1 bis 3, **dadurch gekennzeichnet, dass** die Betätigungspartie (12) von einem L-ähnlichen Betätigungsbügel (14) gebildet wird, der einen in Vorderansicht einerseits der Abgabeöffnung (5) von oben nach unten verlaufenden Bügelschenkel (16) und unten einen Quersteg (17) aufweist.

6. Spender nach Anspruch 4 oder 5, **dadurch gekennzeichnet, dass** der Quersteg (17) zwei mit Abstand untereinander angeordnete Einzelquerstege (30, 31) aufweist.

7. Spender nach Anspruch 4 oder 5, **dadurch gekennzeichnet, dass** der Quersteg eine Anlageplatte trägt oder von einer Anlageplatte gebildet wird.

8. Spender nach einem der Ansprüche 4 bis 7, **dadurch gekennzeichnet, dass** der Betätigungsbügel (14) eine seitlich über das Spendergehäuse (3) vorstehende Armanlagepartie (33) bildet.

9. Spender nach einem der Ansprüche 2 bis 8, **dadurch gekennzeichnet, dass** die Abgabeöffnung (5) in Querrichtung außermittig und dabei zur der Armanlagefläche (29) entgegengesetzten Seite hin versetzt am Spender angeordnet ist.

10. Spender nach einem der Ansprüche 4 bis 9, **dadurch gekennzeichnet, dass** die Betätigungseinrichtung (10) zumindest im Wesentlichen aus drahtförmigem Material besteht und einen oder zwei Seitenschenkel (20, 21) enthält, der bzw. die in Seitenansicht eine abgebogene Gestalt aufweisen, so dass einerseits der Biegestelle (22) jeweils ein von oben nach unten verlaufender Bügelschenkel (15, 16) des Betätigungsbügels (14) und andererseits der Biegestelle (22) jeweils ein zur Pumppartie (18) gehörender Schenkelabschnitt (23) gebildet wird.

## Claims

1. Dispenser for liquid hand-washing or hand-care products, with a downward-facing dispensing orifice (5) for the washing or care product located on the dispenser front (4) facing the user, with a pumping unit (8) located above a reservoir (2) for the washing or care product designed for pumping the washing and care product from the reservoir (2) to the dispensing orifice (5), and with an operating device (10) for controlling the dispensing of the washing or care product, which is pivoted about a swivelling axis (19) behind the pumping unit (8) as viewed by the user and provided with a pumping section (18) associated with the pumping unit (8) and extending from the swivelling axis (19) towards the front while acting upon the pumping unit (8), and with an operating section (12) located on the dispenser front (4) and operated by the user by pressing in the operating direction (11), the operating section (12) pointing downwards, extending downwards and towards the front if viewed from the side and having a hand contact surface (13) for placing the back of a hand (6) of the user when pressing in the operating direction (11) oriented from the front towards the back, and the dispensing orifice (5) being located in front of the operating section (12) towards the user and the operating section (12) being so located below the dispensing orifice (5) that the washing or care product falls on the hand pressing against the operating section (12) during use, **characterised in that** the operating section (12) is joined to the front of the pumping section (18).

2. Dispenser according to claim 1, **characterised in that** the operating section (12) forms an arm contact surface (29) for placing an arm of the user.

3. Dispenser according to claim 1 or 2, **characterised in that** the arm contact surface (29) is located below or at the side of the hand contact surface (13).

4. Dispenser according to any of claims 1 to 3, **characterised in that** the operating section (12) is represented by a U-shaped operating bracket (14), the legs (15, 16) of which extend downwards from the top on both sides of the dispensing orifice (5) if viewed from the front, being connected by a cross web (17) at the bottom.

5. Dispenser according to any of claims 1 to 3, **characterised in that** the operating section (12) is represented by an L-shaped operating bracket (14) with a leg (16) extending downwards from the top on one side of the dispensing orifice (5) if viewed from the front, and with a cross web (17) at the bottom.

6. Dispenser according to claim 4 or 5, **characterised in that** the cross web (17) comprises two individual cross webs (30, 31) located at a distance from one another.

7. Dispenser according to claim 4 or 5, **characterised in that** the cross web supports a contact plate or is represented by a contact plate.

8. Dispenser according to any of claims 4 to 7, **characterised in that** the operating bracket (14) forms an arm contact section (33) projecting from the side of the dispenser housing (3).

9. Dispenser according to any of claims 2 to 8, **characterised in that** the dispensing orifice (5) is eccentrically located on the dispenser in the transverse direction, being offset towards the side opposite the arm contact surface (29).

10. Dispenser according to any of claims 4 to 9, **characterised in that** the operating device (10) is at least substantially made of a wire-like material and has one or two side legs (20, 21) with a bent shape if viewed from the side, resulting in a leg (15, 16) of the operating bracket (14) extending downwards from the top on one side of the bend (22) and a leg section (23) associated with the pumping section (18) on the other side of the bend (22).

## Revendications

1. Distributeur de produit liquide de lavage ou de soin des mains pourvu d'un orifice de distribution (5) pour le produit de lavage ou de soin orienté vers le bas, disposé sur la face avant du distributeur dirigée vers l'utilisateur, d'un moyen de pompage (8) disposé au-dessus d'un contenant (2) recevant le produit de lavage ou de soin, permettant de pomper le produit de lavage et de soin hors du contenant (2) en direction de l'orifice de distribution (5) et d'un moyen d'actionnement (10) commandant la distribution du produit de lavage ou de soin, lequel moyen est, vu depuis l'utilisateur, monté derrière le moyen de pompage (8) de manière à pouvoir pivoter autour d'un axe de pivotement (19) et comporte une partie de pompage (18) associée au moyen de pompage (8), laquelle partie de pompage s'étend vers l'avant depuis l'axe de pivotement (19) lors de la saisie du moyen de pompage (8), et une partie d'actionnement (12) disposée sur la face avant du distributeur (4) et devant être actionnée par l'utilisateur par une pression exercée dans le sens de l'actionnement (11), la partie d'actionnement (12) étant orientée vers le bas, s'étendant du bas vers l'avant en vue latérale et formant une surface d'appui de la main (13) permettant de poser le dos d'une main (6) de l'utilisateur par une pression exercée dans le sens de l'actionnement (11) de l'avant vers l'arrière, et l'orifice de distribution (5) de la partie d'actionnement (12) étant présenté faisant face à l'utilisateur et la partie d'actionnement (12) étant disposée au-dessous de l'orifice de distribution (5) de telle sorte que, lors de l'utilisation, le produit de lavage ou de soin des mains tombe dans la main appuyant contre la partie d'actionnement (12), **caractérisé en ce que** la partie d'actionnement (12) se raccorde devant à la partie de pompage (18).

2. Distributeur selon la revendication 1, **caractérisé en ce que** la partie d'actionnement (12) forme une surface d'appui pour le bras (29) permettant de poser un bras de l'utilisateur.

3. Distributeur selon la revendication 1 ou 2, **caractérisé en ce que** la surface d'appui pour le bras (29) est disposée au-dessous de la surface d'appui de la main (13) ou latéralement par rapport à celle-ci.

4. Distributeur selon l'une des revendications 1 à 3, **caractérisé en ce que** la partie d'actionnement (12) est formée par un étrier d'actionnement (14) en forme de U dont les branches latérales (15, 16) s'étendent de haut en bas en vue de face, des deux côtés de l'orifice de distribution (5) et sont reliées entre elles par une entretoise transversale (17).

5. Distributeur selon l'une des revendications 1 à 3, **caractérisé en ce que** la partie d'actionnement (12) est formée par un étrier d'actionnement (14) semblable à un L, qui comporte une branche latérale (16) s'étendant de haut en bas en vue avant, d'un côté de l'orifice de distribution (5), et une entretoise (17) située en bas.

6. Distributeur selon la revendication 4 ou 5, **caractérisé en ce que** l'entretoise transversale (17) comporte deux entretoises transversales individuelles (30, 31) disposées avec un intervalle l'une au-dessous de l'autre.

7. Distributeur selon la revendication 4 ou 5, **caractérisé en ce que** l'entretoise supporte une plaque d'appui ou est formée par une plaque d'appui.

8. Distributeur selon l'une des revendications 4 à 7, **caractérisé en ce que** l'étrier d'actionnement (14) forme une partie d'appui pour le bras (33) faisant saillie latéralement sur le logement du distributeur (3).

9. Distributeur selon l'une des revendications 2 à 8, **caractérisé en ce que** l'orifice de distribution (5) est disposé sur le distributeur dans le sens transversal de manière excentrique et en outre décalée vers le côté opposé à la surface d'appui pour le bras (29).

10. Distributeur selon l'une des revendications 4 à 9, **caractérisé en ce que** le moyen d'actionnement (10) se compose au moins essentiellement de matériau filiforme et comporte une ou deux branches latérales (20, 21), qui présente(nt) une forme pliée en vue latérale, de telle sorte que d'un côté du point de flexion (22) à chaque fois, une branche latérale (15, 16) de l'étrier d'actionnement (14) s'étendant de haut en bas est formée et d'un autre côté du point de flexion (22) à chaque fois une section de branche latérale (23) appartenant à la partie de pompage (18) est formée.
